# EUROPÄISCHE PATENTANMELDUNG

(11) **EP 1 600 221 A1**
(43) Veröffentlichungstag der Anmeldung: **30.11.2005**
(21) Anmeldenummer: 05103179.7
(22) Anmeldetag: 20.04.2005
(51) Int. Cl.: B21B 37/28

(54) **Verfahren zur Berechnung der geometrischen Form von Walzgut**

(30) Priorität: 19.05.2004 AT 8832004
(71) Anmelder: Voest-Alpine Industrieanlagenbau GmbH & Co., 4031 Linz (AT)
(72) Erfinder: Heise, Bodo Dr., 4040 Puchenau (AT); Auzinger, Dietmar Dr., 4203 Altenberg (AT)
(74) Vertreter: VA TECH Patente GmbH & Co

(57) **Zusammenfassung**

Gezeigt wird ein Verfahren zur Berechnung der geometrischen Form von Walzgut, insbesondere von Blechen, mit Hilfe mathematischer Gleichungen. Dabei wird die Änderung der geometrischen Form des Walzgutes in jedem einzelnen Stich berechnet, wobei für zumindest einen Stich die Geometrie des Walzspalts in die Berechnung eingeht. Weiters wird ein darauf aufbauendes Verfahren zur Verbesserung der geometrischen Form von Walzgut gezeigt, bei dem mögliche Stellgrößen, die Einfluss auf die geometrische Form des Walzguts haben, so verändert werden, dass die Abweichung von einer gewünschten geometrischen Form minimal wird.

## Beschreibung

Die Erfindung betrifft ein Verfahren zur Berechnung der geometrischen Form von Walzgut, insbesondere von Blechen, mit Hilfe mathematischer Gleichungen.

Die Erfindung ist insbesondere für Rohbleche geeignet, die auf einer Grobblechstraße, Breitbandstraße oder Steckel-Mill gewalzt werden.

Die Änderung der geometrischen Form entsteht aus Materialverschiebungen in Längsrichtung (in Richtung Kopf und in Richtung Fuß des Bleches) und in seitlicher Richtung. Beispielsweise entstehen aus quaderförmigen Brammen (Vormaterialien) meist Bleche mit einer Abweichung von der Rechteckform. Mit der geometrischen Form des Walzgutes ist bei dieser Erfindung die Form, also die Kontur des Walzgutes (Bleches) gemeint, wenn man in Richtung der Flächennormalen des Walzgutes auf das Walzgut schaut (etwa das Walzgut von oben bzw. unten betrachtet).

Aus dem Artikel Development of a New Plan View Pattern Control System in Plate Rolling", von Tadaaki Yanazawa, Takahiro lkeya, Jun Miyoshi, Hiroyuki Kikugawa, Kazuya Tsubota, Kazushi Baba; Kawasaki Steel Technical Report No. 1 September 1980 (erstmals veröffentlicht auf der AISE 1979 Annual Convention in Cleveland, Ohio) ist bekannt, die geometrische Form eines Bleches nach dem Walzen vorherzubestimmen, indem aufgrund von statistischen Auswertungen empirische Formeln für die geometrische Form aufgestellt werden, die von der relativen Stichabnahme (reduction r, Seite 37, Formel (1)) und der Länge des Kontaktbogens (length of arc of contact, Seite 37, Formel (1)) bei den einzelnen Stichen abhängen. Zur Korrektur der geometrischen Form wird dann etwa eine keilförmige Kontur aufgewalzt.

Eine Aufgabe der vorliegenden Erfindung besteht nun darin, ein genaueres Verfahren zur Berechnung der geometrischen Form von Walzgut zur Verfügung zu stellen, mit welchem ein genaueres Verfahren zur Verbesserung der geometrischen Form von Walzgut geschaffen werden kann.

Diese Aufgabe wird durch ein Verfahren gemäß Anspruch 1 gelöst.

Neu an dieser Erfindung ist, dass die Geometrie des Walzspalts (wird auch als Walzspaltkontur oder Walzspaltprofil bezeichnet) berücksichtigt wird, die meist mit Hilfe von mathematischen Modellen berechnet wird, siehe hierzu etwa die europäische Patentanmeldung Nr. EP-A 1240955 der Anmelderin, die hiermit in die gegenständliche Offenbarung aufgenommen wird. Materialverschiebungen beim Walzen entstehen nämlich unter anderem durch die Unterschiede zwischen dem einlaufenden Walzgutprofil und dem Walzspaltprofil. Aufgrund dessen kommt es entsprechend zu Längungen und/oder Breitungen, sodass sich die Walzgutform unerwünscht ausbildet und von der meist rechteckigen Sollform abweicht. Dies hat Ausbringungsverluste zur Folge, die durch die Erfindung verringert werden können.

Dadurch, dass die geometrische Form des Walzgutes nach jedem Stich berechnet wird, können viel gezielter unerwünschte Änderungen der geometrischen Form des Walzgutes detektiert und Maßnahmen dagegen gesetzt werden.

Die Materialverschiebungen werden durch mathematische Gleichungen beschrieben, in die die Walzparameter (z.B. Eintrittsdicke, Eintrittsbreite, Eintrittslänge, Austrittsdicke, Austrittsbreite, Austrittslänge, Länge des Kontaktbogens, Walzkraft, Temperatur, Materialfestigkeit), die geometrische Form vor dem Stich und gegebenenfalls die Parameter eines Stauchers eingehen.

Vorzugsweise geht die Geometrie des Walzspaltes in den vorhergehenden Stichen und im betrachteten Stich ein. Die Geometrie des Walzspaltes ergibt sich aus der Deformation des Walzensatzes durch die auftretenden Kräfte (siehe europäische Patentanmeldung Nr. EP-A 1240955 der Anmelderin) unter Berücksichtigung der thermischen Balligkeit und des Verschleißes der Walzen. Für die thermischen Balligkeit und den Walzenverschleiß sind dem Fachmann geeignete Modelle bekannt, sodass auf die Modellierung dieser Vorgänge nicht weiter eingegangen werden muss.

Beim Grobblechwalzen wird das Material zwischen manchen Stichen gedreht, zumeist um 90°. Diese Drehungen werden berücksichtigt. Bei einer Drehung um 90° werden die Materialkanten am Kopf und Fuß zu Seitenkanten, die Seitenkanten zu Kopf- und Fußkanten.

Vorzugsweise geht auch der Verlauf der Austrittsdicke über die Länge (in Walzrichtung) im betrachteten Stich und den vorherigen Stichen ein. Erfolgte beispielsweise zwischen den Stichen eine Drehung um 90°, führen die Dickenunterschiede, die nunmehr quer zur Walzrichtung liegen, zu Materialverschiebungen in Längsrichtung. Erfolgte keine Drehung, können die Dickenunterschiede in Walzrichtung zu unterschiedlichen Materialverschiebungen in Breiten- und auch Längsrichtung führen.

Die Abweichung von der gewünschten Form (z.B. Rechteck) kann durch Maßnahmen wie
- Aufwalzen einer Dickenkontur in bestimmten Stichen
- Verwendung eines Vertikal-Stauchgerüstes
- gezieltes Schleifen der Walzen
- Verändern des Brammenformates (bzw. allgemein des Vormaterialformates)
- gezieltes Verändern des Stichplanes
- gezieltes Drehen des Materials um bestimmte Winkel (Schrägwalzen)
entgegengewirkt werden.

Ausgehend von einem Stichplan, oder in Verbindung mit der Erstellung und Optimierung eines Stichplanes, kann die geometrische Form des Walzguts während und am Ende des Walzvorganges vorhergesagt werden.

In einem mathematischen Verfahren, wie z.B. einem iterativen Verfahren oder einem Verfahren der mathematischen Optimierung, werden die möglichen Einflussgrößen (wie z.B. Dickenkontur, Breite bzw. Breitenverlauf in einem Stauchstich, Stichanzahl, Stichabnahmen) so verändert, dass die Abweichung von der gewünschten Form (am Ende und während des Walzvorganges) minimal wird. Bei den Stellgliedern werden dabei auch deren Funktionsgrenzen berücksichtigt.

Das erfindungsgemässe Verfahren kann einerseits dafür eingesetzt werden, dass die Berechnung off-line zur Berechnung von Stichplänen für zeitlich nachfolgende Walzprozesse durchgeführt wird. Die berechneten Stichpläne können beispielsweise zur Auslegung von Anlagen, zur Auswahl von Vormaterialformaten oder zur Auswahl eines Walzenschliffs verwendet werden.

Andererseits kann das erfindungsgemässe Verfahren auch dafür eingesetzt werden, dass die Berechnung on-line unmittelbar vor und/oder während des Walzprozesses durchgeführt und die Ergebnisse der Berechnung zur Steuerung des Walzprozesses verwendet werden. Dabei kann unmittelbar vor dem Walzprozess unter Verwendung aktueller Messwerte der Walzstrasse die Berechnung von Setzwerten zur Steuerung des Walzprozesses erfolgen sowie der Walzprozess selbst durch eine während des Walzens durchgeführte Berechnung gesteuert werden.

Die Form des Rohbleches während des Walzens und nach dem Walzen kann von Hand oder mittels automatischer Messgeräte, z.B. Kamera, gemessen werden. Die Messwerte können zur Adaption der Parameter der Berechnung verwendet werden. Für die Parametrisierung könnten aber auch neuronale Netze eingesetzt werden.

Die Erfindung soll anhand der Berechnung der Blechform am Fuß nach einem Stich auf einer Grobblechstraße beispielhaft erläutert werden:

Die Form des Bleches am Kopf nach dem Stich n kann durch eine Funktion kₙ(x), die über dem Intervall [-wₙ/2,wₙ/2] definiert ist, dargestellt werden. x stellt die Laufvariable längs der Breitenrichtung des Bandes dar. Erfolgt nun der nächste Stich ohne Materialdrehung in entgegengesetzter Richtung, so kann die Form des Bleches am Fuß nach dem Stich n+1 durch eine Funktion fₙ₊₁(x) beschrieben werden. Die Funktion fₙ₊₁(x) wird in Abhängigkeit von Eintrittsdicke hₙ, Eintrittsbreite wₙ, Eintrittslänge In, Austrittsdicke hₙ₊₁, Austrittsbreite wₙ₊₁, Austrittslänge Iₙ₊₁, Länge des Kontaktbogens Idₙ₊₁, Walzkraft Fₙ₊₁, Temperatur Tₙ₊₁, Materialfestigkeit sₙ₊₁ nach der Gleichung${\text{f}}_{\text{n+1}} {\text{(x) = (h}}_{\text{n}} {\text{/h}}_{\text{n+1}} {\text{)(k}}_{\text{n}} {\text{* P(h}}_{\text{n}} {\text{, w}}_{\text{n}} {\text{, I}}_{\text{n}} {\text{, h}}_{\text{n+1}} {\text{, w}}_{\text{n+1}} {\text{, I}}_{\text{n+1}} {\text{, Id}}_{\text{n+1}} {\text{, F}}_{\text{n+1}} {\text{, T}}_{\text{n+1}} {\text{, s}}_{\text{n+1}} \text{))(x)} {\text{+ Q(h}}_{\text{n}} {\text{, w}}_{\text{n}} {\text{, I}}_{\text{n}} {\text{, h}}_{\text{n+1}} {\text{, w}}_{\text{n+1}} {\text{, I}}_{\text{n+1}} {\text{, Id}}_{\text{n+1}} {\text{, F}}_{\text{n+1}} {\text{, T}}_{\text{n+1}} {\text{, s}}_{\text{n+1}} \text{, x) + R(x)}$ bestimmt, wobei P und Q die Materialgleichungen sind, welche auch empirisch bestimmte Parameter enthalten, und (f * g) die mathematische Faltung gemäß bezeichnet.

Ein Beispiel für eine Funktion P ist${\text{P(h}}_{\text{n}} {\text{, w}}_{\text{n}} {\text{, I}}_{\text{n}} {\text{, h}}_{\text{n+1}} {\text{, w}}_{\text{n+1}} {\text{, I}}_{\text{n+1}} {\text{, Id}}_{\text{n+1}} {\text{, F}}_{\text{n+1}} {\text{, T}}_{\text{n+1}} {\text{, s}}_{\text{n+1}} \text{)(x) =} {\text{min(0, max(p}}_{\text{1}} {\text{, p}}_{\text{2}} {\text{+ (p}}_{\text{3}} {\text{h}}_{\text{n}} {\text{+ p}}_{\text{4}} {\text{w}}_{\text{n}} {\text{+ p}}_{\text{5}} {\text{I}}_{\text{n}} {\text{+ p}}_{\text{6}} {\text{h}}_{\text{n+1}} {\text{+ p}}_{\text{7}} {\text{w}}_{\text{n+1}} {\text{+ p}}_{\text{8}} {\text{I}}_{\text{n+1}} {\text{+ p}}_{\text{9}} {\text{Id}}_{\text{n+1}} {\text{+ p}}_{\text{10}} {\text{F}}_{\text{n+1}} {\text{+p}}_{\text{11}} {\text{T}}_{\text{n+1}} {\text{+ p}}_{\text{12}} {\text{s}}_{\text{n+1}} {\text{+ p}}_{\text{13}} \text{) |x|} {\text{}}^{{\text{p}}_{\text{14}}} \text{)),}$ ein Beispiel für eine Funktion Q ist${\text{Q(h}}_{\text{n}} {\text{, W}}_{\text{n}} {\text{, I}}_{\text{n}} {\text{, h}}_{\text{n+1}} {\text{, w}}_{\text{n+1}} {\text{, I}}_{\text{n+1}} {\text{, Id}}_{\text{n+1}} {\text{, F}}_{\text{n+1}} {\text{, T}}_{\text{n+1}} {\text{, s}}_{\text{n+1}} \text{, x) =} {\text{(q}}_{\text{2}} {\text{+ q}}_{\text{3}} {\text{h}}_{\text{n}} {\text{+ q}}_{\text{4}} {\text{w}}_{\text{n}} {\text{+ q}}_{\text{5}} {\text{I}}_{\text{n}} {\text{+ q}}_{\text{6}} {\text{h}}_{\text{n+1}} {\text{+ q}}_{\text{7}} {\text{w}}_{\text{n+1}} {\text{+ q}}_{\text{8}} {\text{I}}_{\text{n+1}} {\text{+ q}}_{\text{9}} {\text{Id}}_{\text{n+1}} {\text{+ q}}_{\text{10}} {\text{Fn+1 +q}}_{\text{11}} {\text{T}}_{\text{n+1}} {\text{+ q}}_{\text{12}} {\text{s}}_{\text{n+1}} \text{)} {\text{(1 + q}}_{\text{1}} {\text{|x / w}}_{\text{n}} \text{|} {\text{}}^{{\text{q}}_{\text{13}}} \text{).}$

Die Parameter p₁ bis p₁₄ sowie q₁ bis q₁₃ stellen empirisch bestimmte Parameter dar.

Die Funktion R(x) beschreibt den Materialfluss, der in Längsrichtung darüber hinaus dadurch entsteht, dass das relative Walzspaltprofil im Stich n+1 Grₙ₊₁(x) vom Materialprofil nach dem Stich n Prₙ(x) (das seinerseits bekanntermaßen von den Walzspaltprofilen Gr₁, ..., Grₙ entsprechend${\text{Pr}}_{\text{k+1}} {\text{(x) = X(h}}_{\text{k}} {\text{, w}}_{\text{k}} {\text{, I}}_{\text{k}} {\text{, h}}_{\text{k+1}} {\text{, w}}_{\text{k+1}} {\text{, I}}_{\text{k+1}} {\text{, Id}}_{\text{k+1}} {\text{, F}}_{\text{k+1}} {\text{, T}}_{\text{k+1}} {\text{, s}}_{\text{k+1}} {\text{) (Gr}}_{\text{k+1}} {\text{(x) - Pr}}_{\text{k}} {\text{(x)) + Pr}}_{\text{k}} \text{(x)}$ abhängt) gemäß der Gleichung${\text{R(x) = Y(h}}_{\text{n}} {\text{, w}}_{\text{n}} {\text{, I}}_{\text{n}} {\text{, h}}_{\text{n+1}} {\text{, w}}_{\text{n+1}} {\text{, I}}_{\text{n+1}} {\text{, Id}}_{\text{n+1}} {\text{, F}}_{\text{n+1}} {\text{, T}}_{\text{n+1}} {\text{, S}}_{\text{n+1}} {\text{) (Gr}}_{\text{n+1}} {\text{(x) - Pr}}_{\text{n}} \text{(x)).}$ Ein Beispiel für eine Funktion X ist${\text{X(h}}_{\text{k}} {\text{, w}}_{\text{k}} {\text{, I}}_{\text{k}} {\text{, h}}_{\text{k+1}} {\text{, w}}_{\text{k+1}} {\text{, I}}_{\text{k+1}} {\text{, Id}}_{\text{k+1}} {\text{, F}}_{\text{k+1}} {\text{, T}}_{\text{k+1}} {\text{, s}}_{\text{k+1}} \text{) =} {\text{min(0, max(1, x}}_{\text{1}} {\text{+ x}}_{\text{2}} {\text{(h}}_{\text{k+1}} {\text{/ w}}_{\text{k+1}} {\text{- x}}_{\text{3}} \text{)} {\text{}}^{{\text{x}}_{\text{4}}} \text{)),}$ ein Beispiel für eine Funktion Y ist${\text{Y(h}}_{\text{n}} {\text{, w}}_{\text{n}} {\text{, I}}_{\text{n}} {\text{, h}}_{\text{n+1}} {\text{, w}}_{\text{n+1}} {\text{, I}}_{\text{n+1}} {\text{, Id}}_{\text{n+1}} {\text{, F}}_{\text{n+1}} {\text{, T}}_{\text{n+1}} {\text{, s}}_{\text{n+1}} \text{) =} {\text{min(0, max(1, y}}_{\text{1}} {\text{+ y}}_{\text{2}} {\text{(h}}_{\text{n+1}} {\text{/ w}}_{\text{n+1}} {\text{- y}}_{\text{3}} \text{)} {\text{}}^{{\text{y}}_{\text{4}}} \text{)),}$ wobei die Parameter x₁, x₂, x₃, x₄, y₁, y₂, y₃, y₄ von hₙ, wₙ, Iₙ, hₙ₊₁, wₙ₊₁, Iₙ₊₁, Idₙ₊₁, Fₙ₊₁ ,Tₙ₊₁, sₙ₊₁ abhängen können.

Wurde das Blech zwischen den Stichen n und n+1 um 90° gedreht, so tritt der im Stich n gewalzte Verlauf der Austrittsdicke über die Länge Lrₙ im Stich n an die Stelle von Prₙ.

Für die Realisierung auf einer Rechenanlage müssen alle genannten Funktionen mittels Standardverfahren der Numerischen Mathematik diskretisiert werden. (wie z.B. beschrieben in Schwarz, Hans R.: Numerische Mathematik. Teubner, 1997.)

Das soeben erläuterte Verfahren zur Berechnung der geometrischen Form des Walzguts wird nun zur Bestimmung von Stellgrößen verwendet, mittels derer die Abweichung von der gewünschten Form (am Ende und während des Walzvorganges) minimiert wird. Dies soll im folgenden beispielhaft für den Fall erläutert werden, dass der Stichplan (die Folge der Stichhöhen) bereits bestimmt ist, dass ein möglichst langes Rechteck mit einer gegebenen Sollbreite in der Blechform enthalten sein soll, und dass die in den Stichen i₁, ..., iⱼ, aufzuwalzende Längskontur die Stellgröße darstellt.

Die Zielgröße für die Blechform am Kopf und Fuß nach dem letzten Stich m ist die Summe der Minima der die Blechform beschreibenden Funktionen über die Sollbreite

Die Stellgrößen sind in diesem Fall die Verläufe der Austrittsdicken, die wie oben mit *Lr*_{*i*_{*l*}} (*x*), ..., *Lr*_{*i*_{*j*}}(*x*) bezeichnet sind. Restriktionen sind zumeist durch die Mechanik und Hydraulik der Walzanlage in der Form gegeben.

Zur Optimierung kann nun ein mathematisches Standardverfahren, wie ein SQP-Verfahren (Sequential Quadratic Programming, z.B. beschrieben in Schittkowski Klaus: "On the Convergence of a Sequential Quadratic Programming Method with Augmented Lagrangian Line Search Function", Math. Operationsforschung und Statistik, Ser. Optimization, Vol.14(1983) No.2, Seiten 197-216) eingesetzt werden.

Das erfindungegemäße Verfahren kann sowohl für homogene quaderförmige Vormaterialien (Brammen), als auch für nicht-quaderförmige Vormaterialien (Blöcke), als auch für Vormaterialien, die sich aus mehreren Schichten zusammensetzen, verwendet werden.

## Patentansprüche

1. Verfahren zur Berechnung der geometrischen Form von Walzgut, insbesondere von Blechen, mit Hilfe mathematischer Gleichungen, **dadurch gekennzeichnet, dass** die Änderung der geometrischen Form des Walzgutes in jedem einzelnen Stich berechnet wird, wobei für zumindest einen Stich die Geometrie des Walzspalts in die Berechnung eingeht.

2. Verfahren nach Anspruch 1, **dadurch gekennzeichnet, dass** für die Bestimmung der Geometrie des Walzspalts ein mathematisches Modell des Walzspalts verwendet wird.

3. Verfahren nach Anspruch 1 oder 2, **dadurch gekennzeichnet, dass** für jeden Stich die Geometrie des Walzspaltes in den vorhergehenden Stichen und im betrachteten Stich in die Berechnung eingehen.

4. Verfahren nach einem der Ansprüche 1 bis 3, **dadurch gekennzeichnet, dass** für jeden Stich der Dickenverlauf in den vorhergehenden Stichen und im betrachteten Stich in die Berechnung eingehen.

5. Verfahren nach einem der Ansprüche 1 bis 5, **dadurch gekennzeichnet, dass** die mathematische Funktion, welche die Form des Walzguts nach einem Stich beschreibt, die Faltung der mathematischen Funktion der Form des Walzguts vor dem Stich mit der Materialgleichung für das Walzgut enthält.

6. Verfahren zur Verbesserung der geometrischen Form von Walzgut, bei dem mögliche Stellgrößen für den Walzprozess berechnet werden, **dadurch gekennzeichnet, dass** bei der Berechnung der geometrischen Form von Walzgut nach einem der Ansprüche 1 bis 5 mögliche Stellgrößen, die Einfluss auf die geometrische Form des Walzguts haben, so verändert werden, dass die Abweichung von einer gewünschten geometrischen Form minimal wird.

7. Verfahren nach Anspruch 6, **dadurch gekennzeichnet, dass** hierzu ein mathematisches Verfahren, wie ein SQP-Verfahren (Sequential Quadratic Programming), verwendet wird.

8. Verfahren nach Anspruch 6 oder 7, **dadurch gekennzeichnet, dass** Ergebnisse der Berechnung als Stellgrößen für den Walzprozess verwendet werden.
